# EUROPÄISCHE PATENTSCHRIFT

(11) **EP 0 003 508 B1**
(45) Veröffentlichungstag und Bekanntmachung des Hinweises auf die Patenterteilung: **17.06.1981**
(21) Anmeldenummer: 79100116.7
(22) Anmeldetag: 16.01.1979
(51) Int. Cl.: B28C 5/34, B28C 7/06, B28C 7/16

(54) **Vorrichtung zum Mischen und Fördern von Baustoffen**
Apparatus for mixing and conveying building materials
Dispositif pour mélanger et transporter des matériaux de construction

(30) Priorität: 21.01.1978 DE 2802683
(43) Veröffentlichungstag der Anmeldung: 22.08.1979
(73) Patentinhaber: Putzmeister-Werk Maschinenfabrik GmbH, 72629 Aichtal (DE)
(72) Erfinder: Zimmermann, Kurt, D-7441 Grötzingen-Neuenhaus (DE)
(74) Vertreter: Maier, Eugen

## Beschreibung

Die Erfindung betrifft eine Verbesserung an einer Vorrichtung zum kontinuierlichen Mischen von pulverförmigen oder feinkörnigen Baustoffen mit Wasser sowie zum Fördern des Gemisches mittels einer Pumpe, die einem gegenüber einem Vorratsbehälter schwenkbaren Mischbehälter nachgeschaltet und mit diesem starr verbunden ist, wobei der Baustoff dem zylindrischen Mischbehälter aus dem Vorratsbehälter durch eine im wesentlichen denselben Querschnitt wie der Mischbehälter aufweisende Aussparung in der Wand des Vorratsbehälters zuführbar ist.

Vorrichtungen dieser Art weisen entweder, wie z.B. die Vorrichtung nach DE-OS 2 257 613, ein lotrecht angeordnetes Mischbehälterrohr auf, das zu Reinigungszwecken aus einer verriegelten Stellung um eine lotrechte Achse von dem Vorratsbehälter abgeschwenkt werden kann, oder, wie z.B. die Vorrichtung nach DE-OS 24 20 023, ein Mischbehälterrohr auf, das gegenüber einem lotrechten Zulaufstutzen bzw. gegenüber einem Vorratsbehälter mit einem durch einen lotrechten Trichter gebildeten Auslaß in zur Horizontalen geneigter Lage angebracht ist.

Bei Vorrichtungen dieser letztgenannten Art wurde festgestellt, daß z.B. Trockenmörtel auf Gipsbasis aufgrund dessen sehr feinkörnigen Aufbas häufig zu Betriebsstörungen führt. Diese sind darauf zurückzuführen, daß sich das feinkörnige Gut an der Welle der im oberen Teil des Mischbehälters angeordneten Förderschnecke ansetzt und so eine gleichmäßige Dosierung und eine ausreichend wirksame Entlüftung verhindert. Dies hat zur Folge, daß das Mischgut aus der Förderpumpe eine wechselnde Konsistenz aufweist oder aufgrund eingeschlossener Luftblasen stoßweise austritt.

Bei lotrecht angeordneten Mischbehältern bekannter Art hingegen führen Trockenmörtel mit grobem Kornaufbau und Zement als Bindemittel häufig zu Anlaufschwierigkeiten, zu Verstopfungen und auch zu einer nicht vollständigen Benetzung des Trockenmörtels, was im aufgebrachten Putz zu Rißbildungen führen kann.

Der Erfindung liegt daher die Aufgabe zugrunde, eine Misch- und Förder-Vorrichtung der eingangs genannten Art in der Weise zu verbessern, daß mit ihr Trockenmörtel mit unterschiedlichem Kornaufbau störungsfrei verarbeitet werden kann.

Gelöst wird diese Aufgabe mit den Mitteln, wie sie im Kennzeichen des Patentanspruches 1 aufgeführt sind.

Die durch die Erfindung erzielten Vorteile sind zum einen darin zu sehen, daß der Mischbehälter während des Betriebs der Pumpe leicht in die jeweils für die Korngröße günstigste Stellung geschwenkt werden kann, wenn beispielsweise aus dem Vorratsbehälter Material mit gröberem Korn nachgefördert wird.

Die schwenkbare Anordnung des Mischbehälters hat auch noch den weiteren Vorteil, daß an die Vorrichtung von Fall zu Fall Pumpen unterschiedlicher Länge oder auch mehrstufige Pumpen angeschlossen werden können, um auf diese Weise einen höheren Druck zu erzeugen, der beispielsweise beim Verputzen von Außenfassaden notwendig sein kann.

Die Lagerung des aus Mischbehälter und Förderpumpe bestehenden Bauteils kann derart erfolgen, daß der Mischbehälter einen die Eintrittsöffnung begrenzenden Ringflansch aufweist, der in einem die Austrittsöffnung des Vorratsbehälters begrenzenden Halb-Ringbund gelagert ist. Der Vorteil eines Schwenklagers, bei dem der Ringflansch nur von einem Halbringbung umfaßt wird, besteht in einer einfacheren und schnell durchführbaren Demontage, was sich sowohl bei der Reinigung als auch beim Transport der Vorrichtung vorteilhaft auswirkt.

Die Anordnung des Ringflansches derart, daß er - in Richtung der Mischbehalterschwenkachse gesehen - das gegenüber der Langsachse des Mischbehälters außermittige Ende eines schräg nach oben gerichteten seitlichen Stutzens des Mischbehälters umfaßt, hat den Vorteil, daß das Einbringen des Trockengutes aus dem Vorratsbehälter erleichtert wird und daß bei geneigtem Mischbehälter im Bereich zwischen dem Ringflansch und der Innenwand des Mischbehälters Ablagerungen vermieden werden und eine gleichmäßige Beaufschlagung des Mischbehälters mit Trockengut gewährleistet wird. Bei im wesentlichen gleichgroßen lichten Querschnitten des an dem Stutzen angeordneten Flansches und des Mischbehälters werden in dem Bereich zwischen dem Flansch und dem unter dem Stutzen gelegenen kreisförmigen Querschnitt des Mischbehälters gleichmäßig geneigte Schrägflächen geschaffen, die eine einwandfreie Beschickung des Mischbehälters gewährleisten. Bei einer solchen Ausbildung des Stutzens liegt die zur Längsachse des Mischbehälters versetzte Schwenkachse oberhalb der Längsachse des Mischbehälters.

Wird als Vorratsbehälter ein lotrechter kreiszylindrischer Behälter verwendet, so ist dieser vorteilhafterweise so angeordnet, daß die Schwenkachse des Mischbehälters die die lotrechte Achse des kreiszylindrischen Vorratsbehälters bildende, mit radial angeordneten Förderflügeln bestückte Welle schneidet.

Ist der Vorratsbehälter als ein im wesentlichen waagerecht liegender, eine Förderschnecke aufweisender Zylinder ausgebildet, so sind Vorratsbehälter und Förderschnecke so angeordnet, daß deren Achse mit der Schwenkachse des Mischbehälters fluchtet oder auch oberhalb dieser gelegen ist.

In der Zeichnung ist ein Ausführungsbeispiel der Vorrichtung gemäß der Erfindung in schematischer Weise dargestellt. Es zeigt:
Fig. 1 eine Seitenansicht der Vorrichtung;
Fig. 2 eine Stirnseitenansicht der Vorrichtung mit in strichpunktierten Linien eingezeichnetem geneigtem Mischbehälter, und
Fig. 3 einen waagerechten Schnitt durch den Mischbehälter in der Ebene der Schwenkachse.

Im oberen Teil des Mischbehälters 1 ist eine Zubringerschnecke 11 angeordnet, mit deren Welle im unteren Teil des Mischbehälters 1 Mischwerkze ge 12 verbunden sind. Oberhalb der Mischwerkzeuge 12 weist, der Mischbehälter 1 einen an eine Wasserleitung angeschlossenen Stutzen 13 auf. Im mittleren Bereich der Zubringerschnecke 11 ist gegenüber dem Stutzen 13 an dem an dieser Stelle etwas ausgebauchten Mischbehaltermantel ein Ringflansch 14 an einem seitlichen Stutzen des Behältermentels angebracht. Dem Mischbehälter 1 ist eine Schneckenpumpe 2 mit Auslaufstutzen 3 nachgeschaltet, die mit der Welle der Zubringer-schnecke 11 fluchtet und über diese von dem Motor 4 angetrieben wird. Auf der Seite des Ringflansches 14 ist seitlich des Mischbehälters 1 der Vorratsbehälter 5 angeordnet, an dessen dem Mischbehälter 1 zugewandtem Wandteil 51 ein Halbringbund 52 angeordnet ist, der dem Ringflansch 14 als Drehlager dient. Den Boden des Vorratsbehälters 5 durchsetzt eine von. einem Motor 53 angetriebene Welle 54, auf die ein Flügelrad mit schaufelförmig ausgebildeten Flügeln 55 aufgekeilt ist. Der Vorratsbehälter 5 ruht auf einem fahrbaren Gestell 6.

Wie aus Fig. 2 ersichtlich ist, sind am Rand des Ringflansches 14 Zähne vorgesehen, die im Zusammenwirken mit einer Sperrklinke die Feststellung des Mischbehälters 1 in einer gewünschten Neigungslage ermöglichen. In dieser Lage kann der Mischbehälter 1 mittels an dem Ringflansch 14 angreifender Klemmvorrichtungen oder auch mittels Schrauben fixiert werden.

Die Entlüftung des Trockengutes erfolgt auf bekannte Weise entlang der Welle der Zubringerschnecke 11 durch am oberen Ende des Mischbehälters 1 vorgesehene Entlüftungsöffnungen oder durch den Vorratsbehälter 5.

Aus der in Fig. 2 in strichpunktierten Linien eingezeichneten geneigten Lage des Mischbehälters 1' ist ersichtlich, daß der Öffnungsquerschnitt des Ringflansches 14 im wesentlichen außerhalb oberhalb der Längsachse des Mischbehälters 1 liegt, wodurch ein gleichmäßiges Einfließen des Trockenguts erleichtert wird.

## Patentansprüche

1. Vorrichtung zum kontinuierlichen Mischen von pulverförmigen oder feinkörnigen Baustoffen mit Wasser sowie zum Fordern des Gemisches mittels einer dem gegenüber einem Vorratsbehälter schwenkbaren Mischbehälter nachgeschalteten und mit diesem starr verbundenen Pumpe, bei der der Baustoff aus dem Vorratsbehälter dem daran angeschlossenen zylindrischen Mischbehälter durch eine im wesentlichen denselben Querschnitt wie der Mischbehälter aufweisende Aussparung in einer Seitenwand des Vorratsbehälters zuführbar ist, dadurch gekennzeichnet, daß das Schwenken des an den Vorratsbehälter (5) angeschlossenen Mischbehälters (1) um eine im wesentlichen waagerechte, durch die Mitte der in der Seitenwand des jeweiligen Vorratsbehälters (5) vorgesehenen Aussparung gehende Achse erfolgt.

2. Vorrichtung nach Anspruch 1, dadurch gekennzeichnet, daß die Schwenkachse gegenüber der Längsachse des Mischbehälters (1) versetzt angeordnet ist.

3. Vorrichtung nach den Ansprüchen 1 und 2, dadurch gekennzeichnet, daß der Mischbehälter (1) einen die Einlaßöffnung begrenzenden Ringflansch (14) aufweist, der in einem die Austrittsöffnung des Vorratsbehälters (5) begrenzenden Halbringbung (52) gelagert ist.

4. Vorrichtung nach den Ansprüchen 1 bis 3, dadurch gekennzeichnet, daß der Ringflansch (14) in Richtung der Mischbehälterschwenkachse gesehen gegenüber der Längsachse des Mischbehälters (1) außermittig am Ende eines schräg nach oben gerichteten seitlichen Stutzens des Mischbehälters angeordnet ist.

5. Vorrichtung nach den Ansprüchen 1 bis 4, dadurch gekennzeichnet, daß die Schwenkachse des Mischbehälters (1) die die lotrechte Achse des kreiszylindrischen Vorratsbehälters (5) bildende, mit radial angeordneten Förderflügeln (55) bestückte Welle (54) schneidet.

6. Vorrichtung nach den Ansprüchen 1 bis 4, dadurch gekennzeichnet, daß die Schwenkachse des Mischbehälters mit der die Achse eines liegend angeordneten kreiszylindrischen Vorratsbehälters bildenden Förderschnecke fluchtet.

7. Vorrichtung nach den Ansprüchen 1 bis 4, dadurch gekennzeichnet, daß die Schwenkachse des Mischbehälters parallel zu der die Achse eines liegend angeordneten kreiszylindrischen Vorratsbehälters bildenden Förderschnecke angeordnet ist.

## Claims

1. Equipment for the continuous mixing of pulverulent or fine-grained building material with water, as well as for conveying the mixture by means of a pump, which is disposed downstream of a mixing container, tiltable relatively to a supply container, and is rigidly connected to the mixing container, the building material being passed from the supply container to the cylindrical mixing container, connected thereto, through an opening formed in the wall of the supply container and having substantially the same cross-section as the mixing container, characterized in that the mixing container (1), connected to the supply container (5), is tilted about a substantially horizontal axis passing through the centre of the opening formed in the side wall of the supply container (5).

2. Equipment according to Claim 1, characterized in that the axis of tilt is offset relatively to the longitudinal axis of the mixing container (1).

3. Equipment according to Claims 1 and 2, characterized in that the mixing container (1) has an annular flange (14), which delimits the opening and is mounted in a half-collar (52) delimiting the outlet opening of the supply container (5).

4. Equipment according to Claims 1 to 3, characterized in that the annular flange (14), as seen in the direction of the axis about which the mixing container tilts, is arranged off-centre relatively to the longitudinal axis of the mixing container (1) and at the end of an upwardly sloping lateral port of the mixing container.

5. Equipment according to Claims 1 to 4, characterized in that the axis of tilt of the mixing container (1) bisects the shaft (54) that forms the vertical axis of the circular-cylindrical supply container (5) and is fitted with radial conveying vanes (55).

6. Equipment according to Claims 1 to 4, characterized in that the axis of tilt of the mixing container is aligned with the conveyor screw forming the axis of a horizontally arranged circular-cylindrical supply container.

7. Equipment according to Claims 1 to 4, characterized in that the axis of tilt of the mixing container is arranged parallel to the conveyor screw forming the axis of a horizontal circular-cylindrical supply container.

## Revendications

1. Dispositif pour mélanger en continu des matériaux de construction finement granuleux avec de l'eau et transporter ce mélange au moyen d'une pompe montée en aval d'un récipient de mélange auquel elle est rigidement liée et qui peut basculer par rapport à un réservoir, le matériau de construction pouvant être amené dudit réservoir au récipient cylindrique de mélange raccordé au réservoir en passant par une ouverture ayant sensiblement la même section que le récipient de mélange, qui est pratiquée dans une paroi latérale du réservoir, caractérisé en ce que le basculement du récipient de mélange (1) raccordé au réservoir (5) se fait autour d'un axe sensiblement horizontal passant par le milieu de l'ouverture prévue dans ladite paroi latérale du réservoir (5).

2. Dispositif selon la revendication 1, caractérisé en ce que l'axe de basculement est décalé par rapport à l'axe longitudinal du récipient de mélange.

3. Dispositif selon les revendications 1 et 2, caractérisé en ce que le récipient de mélange (1) présente une bride annulaire (14), limitant l'ouverture d'entrée, qui tourillonne dans un demi-collet (52) limitant l'ouverture de sortie du réservoir (5).

4. Dispositif selon l'une quelconque des revendications 1 à 3, caractérisé en ce que la bride annulaire (14), vue dans la direction de l'arbre de basculement du récipient de mélange (1) est décentrée et située à l'extrémité d'une tubulure latérale, dirigée obliquement vers le haut, du récipient de mélange.

5. Dispositif selon l'une quelconque des revendications 1 à 4, caractérisé en ce que l'axe de basculement du récipient de mélange (1) coupe l'arbre (54) muni de pales transporteuses (55) disposées radialement, qui forme l'axe vertical du réservoir en forme de cylindre de révolution, (5).

6. Dispositif selon l'une quelconque des revendications 1 à 4, caractérisé en ce que l'axe de basculement du récipient de mélange est aligné sur l'axe d'une vis transporteuse, formant l'axe d'un réservoir en forme de cylindre de révolution disposé horizontalement.

7. Dispositif selon l'une quelconque des revendications 1 à 4, caractérisé en ce que l'axe de basculement du récipient de mélange est disposé parallèlement à l'axe d'une vis transporteuse, formant l'axe d'un réservoir en forme de cylindre de révolution disposé horizontalement.
